# EUROPÄISCHE PATENTSCHRIFT

(11) **EP 0 164 014 B1**
(45) Veröffentlichungstag und Bekanntmachung des Hinweises auf die Patenterteilung: **24.08.1988**
(21) Anmeldenummer: 85106226.5
(22) Anmeldetag: 21.05.1985
(51) Int. Cl.: H01H 47/10, H01H 47/22

(54) **Anordnung zur Anregung von Relais**
Arrangement for the excitation of relays
Moyen d'excitation de relais

(30) Priorität: 29.05.1984 DE 3420057
(43) Veröffentlichungstag der Anmeldung: 11.12.1985
(73) Patentinhaber: SIEMENS AKTIENGESELLSCHAFT, 80333 München (DE)
(72) Erfinder: Kabl, Werner, Ing.grad., D-8000 München 80 (DE); Schuster, Johannes, Dipl.-Ing., D-8023 Pullach (DE)

(56) Entgegenhaltungen:
- DE-A- 1 513 214
- DE-A- 2 821 624
- FR-A- 2 147 828
- FR-A- 2 398 375
- US-A- 3 660 730
- US-A- 3 766 432
- US-A- 4 148 090
- US-A- 4 336 564
- IBM TECHNICAL DISCLOSURE BULLETIN, Band 12, Nr. 7, Dezember 1969, Seite 1108-1109, New York, US; R.W. KULTERMAN et al.: "Magnet circuit"

## Beschreibung

Die Erfindung bezieht sich auf eine Anordnung zur Anregung von Relais, insbesondere in Signalfeldern in Gestellen von Digitalsignal- und Trägerfrequenzsystemen.

Bei der Signalisierung werden als Meldungen von fehlerhaften Geräten Fehlersignale und als Meldungen über die Nichtverfügbarkeit von Nachrichtenverbindungen Störungssignale erzeugt. Diese führen zu einem dringenden Alarm (A-Alarm) oder zu einem nicht dringenden Alarm (B-Alarm), die in Signalfeldern angezeigt werden. Quittierte Signale werden durch eine Erinnerungslampe kenntlich gemacht. Meldungen aus Signalfeldern werden an Sammelleitungen von Gestellreihen weitergegeben.

Bekannt sind Signalfelder, die mit einer Betriebsspannung von -12V und solche, die mit einer Betriebsspannung von -24 V arbeiten.

Aus der US-Patentschrift 3 660 730 ist eine Anordnung zur Steuerung des Tauchkerns einer Zylinderspule bekannt, der zum Drucken verwendet wird. Diese Zylinderspule ist mit einem als Schalter wirkenden Transistor und einem weiteren Transistor in Reihe geschaltet, der eine veränderbare Steuerung eines Teils des Stroms zur Zylinderspule bewirkt.

Aus der französischen Patentanmeldung FR-A 2398375 ist schliesslich noch eine Hubmagnet-Treibschaltung, insbesondere zur Verwendung in elektronisch gesteuerten Kraftstoff-Einspritzsystemen für Brennkraftmotoren bekannt, die einen ordnungsgemässen Betrieb des Hubmagneten auch bei niedriger Batteriespannung sicherstellt. Diese Schaltung enthält einen Komparator, der die Spannung über einen im Stromkreis des Hubmagneten liegenden Widerstand mit einer Bezugsspannung vergleicht.

Aufgabe der Erfindung ist es, eine Anordnung zur Anregung von Relais, insbesondere für ein Signalfeld anzugeben, die mit zwei verschiedenen Betriebsspannungen arbeitet. Ein Signalfeld mit der erfindungsgemässen Anordnung soll beispielsweise die beiden bekannten Signalfelder ersetzen können.

Ausgehend von einer Anordnung zur Anregung von Relais wird diese Aufgabe erfindungsgemäss dadurch gelöst, dass in einer ersten, an einer Betriebsspannung angeschlossenen Reihenschaltung ein Relais, eine Parallelschaltung aus einem ersten Widerstand und aus einem ersten Schalter sowie ein zweiter Schalter angeordnet sind, dass ein an die Betriebsspannung angeschlossener Komparator vorgesehen ist, der bei Anliegen eines oberen Werts der Betriebsspannung eine logische Null und bei Anliegen eines unteren Werts eine logische Eins abgibt, dass eine monostabile Kippstufe vorgesehen ist, an deren Eingang ein Anregungssignal anlegbar ist, dass ein erstes ODER-Gatter vorgesehen ist, dessen erster Eingang mit dem Ausgang des Komparators, dessen zweiter Eingang mit dem Ausgang der monostabilen Kippstufe und dessen Ausgang über eine erste Schalteransteuerung mit einem Steuereingang des ersten Schalters verbunden sind, dass ein zweites ODER-Gatter vorgesehen ist, dessen erster Eingang mit dem Ausgang und dessen zweiter Eingang mit dem Eingang der monostabilen Kippstufe und dessen Ausgang über eine zweite Schalteransteuerung mit einem Steuereingang des zweiten Schalters verbunden sind und dass der Wert des ersten Widerstandes so bemessen ist, dass die Haltespannung des Relais nicht unterschritten wird.

Für die Funktion der Anordnung ist es vorteilhaft, wenn der erste Schalter bei dem oberen Wert der Betriebsspannung aufgrund einer logischen Null am Ausgang des Komparators offen ist und nur bei Auftreten der logischen Eins am Ausgang der monostabilen Kippstufe geschlossen ist, wenn der erste Schalter bei einem unteren Wert der Betriebsspannung aufgrund der logischen Eins am Ausgang des Komparators geschlossen ist und wenn der zweite Schalter bei Auftreten der logischen Eins am Eingang oder Ausgang der monostabilen Kippstufe geschlossen ist.

Eine Anordnung zur individuellen Anregung mehrerer Relais ist daduch gekennzeichnet, dass zwischen dem ersten Schalter und dem Relais eine Entkopplungsdiode vorgesehen ist, dass n weitere Relais vorgesehen sind, dass n weitere erste Reihenschaltungen ohne ersten Schalter aber mit Entkopplungsdiode vorgesehen sind, dass eine Verbindung der relaisabgewandten Anschlüsse der Entkopplungsdiode vorgesehen ist, dass n weitere monostabile Kippstufen mit Eingängen vorgesehen sind, dass ein erstes ODER-Gatter mit n weiteren Eingängen vorgesehen ist, an die jeweils ein Ausgang der weiteren n monostabilen Kippstufen angeschlossen sind, dass n weitere zweite ODER-Gatter vorgesehen sind, deren Eingänge mit einem Ein- und einem Ausgang der zugeordneten monostabilen Kippstufe und deren Ausgänge über jeweils eine von n weiteren zweiten Schalteransteuerungen mit den Steuereingängen der zugeordneten weiteren n zweiten Schalter verbunden sind.

Eine vorteilhafte Ausgestaltung der Erfindung besteht darin, dass die Schalter durch Transistoren realisiert sind.

Ein vorteilhaftes Detail der Erfindung besteht darin, dass der Komparator aus einer zweiten, an der Betriebsspannung angeschlossenen Reihenschaltung aus einer Zenerdiode und aus einem zweiten Widerstand und aus einem an den Mittelabgriff dieser zweiten Reihenschaltung angeschlossenen Inverter besteht, dessen Ausgang als Komparatorausgang dient.

Ein vorteilhafter Einsatz der erfindungsgemässen Anordnung erfolgt bei Betriebsgleichspannungen in Bereichen von -12V und -24V bzw. -24 V und -60 V.

Anhand von Ausführungsbeispielen wird die Erfindung nachstehend erläutert.
Fig. 1 zeigt eine erfindungsgemässe Anordnung mit einem Relais.
Fig. zeigt eine erfindungsgemässe Anordnung mit drei Relais.
Fig. zeigt einen Komparator für die erfindungsgemässe Anordnung und
Fig. 4 zeigt detailliert eine Anordnung nach den Figuren 2 und 3.

Figur 1 zeigt eine erfindungsgemässe Anordnung. Diese enthält ein Relais 1, einen Widerstand 2, Schalter 3 und 5, einen Komparator 6, eine monostabile Kippstufe 7, einen Eingang 8, ODER-Gatter 9 und 11, sowie Schalteransteuerungen 10 und 12. Der Kontaktsatz des Relais 1 ist als nicht zur Erfindung gehörig nicht dargestellt.

Bei Relais liegt die Haltespannung zum Teil wesentlich niedriger als die Ansprechspannung. Daher genügt es, wenn das Relais bis zum Ansprechen an eine Spannung gelegt wird, die grösser als die minimale Ansprechspannung ist. Danach kann die Spannung auf den Wert der Haltespannung abgesenkt werden. Das Relais 1 hat eine Nennspannung, die dem unteren Wert der Betriebsspannung U_{B} entspricht.

Der Schalter 3 wird bei dem unteren Wert der Betriebsspannung U_{B} vom Komparator 6 über das ODER-Gatter 9 und die Schalteransteuerung 10 geschlossen und legt das Relais 1 direkt an die Betriebsspannung U_{µ}. Der Zustand am anderen Eingang des ODER-Gatters 9 ist jetzt wirkungslos.

Bei einem oberen Wert der Betriebsspannung U_{B} kann der Schalter 3 nur vom Ausgangssignal der monostabilen Kippstufe 7 für deren Impulsdauer über das ODER-Gatter 9 und die Schalteransteuerung 10 geschlossen werden. Diese lmpulsdauer ist derart bemessen, dass das Relais 1 sicher anspricht. Nach dieser Zeit liegt das Relais über den Widerstand 2 an der Betriebsspannung Uₑ. Dieser ist so dimensioniert, dass die minimale Haltespannung nicht unterschritten wird.

Die Ansteuerung des Relais 1 erfolgt über den Schalter 5. Während der Kippzeit der monostabilen Kippstufe 7 wird der Schalter 5 über das ODER-Gatter 11 und die Schalteransteuerung 12 geschlossen, auch wenn der Anregungsimpuls am Eingang 8 kürzer ist. Bei Anregungsimpulsen, die länger als die Kippzeit andauern, erfolgt die Schliessung des Schalters 5 unter Umgehung der monostabilen Kippstufe 7.

Fig.2 zeigt eine erfindungsgemässe Anordnung für drei Relais 1, 1', 1". Die verwendeten Bezugszeichen entsprechen denen in Figur 1. Die dem Relais 1' zugeordneten Elemente tragen ein Bezugszeichen mit ebenfalls einem Apostroph, die dem Relais 1" zugeordneten Elemente tragen Bezugszeichen mit zwei Apostrophen. Eine Sonderstellung nimmt das ODER-Gatter 9' ein, da in ihm drei einzelne ODER-Gatter vereint sind. Zusätzlich sind Entkopplungsdioden 4, 4' und 4" eingeführt.

Bei einem oberen Wert der Betriebsspannung U_{B} wird der Schalter 3 nur dann geschlossen, wenn am Ausgang wenigstens einer der monostabilen Kippstufe 7, 7_{'}, 7" eine logische Eins anliegt. Da nur ein Schalter 3 vorhanden ist, werden alle Relais 1, 1', 1" beim Ansprechen eines Relais über den Schalter 3 und die Entkopplungsdioden 4, 4', 4" an die Betriebsspannung U_{B} gelegt. Bereits angesprochene Relais werden dadurch nochmals kurzzeitig an die Betriebsspannung U_{B} gelegt. Dies hat keinen Einfluss auf die Funktion der bereits angesprochenen Relais. Der Rest der Anordnung arbeitet wie bei der nach Figur 1.

Figur 3 zeigt einen Komparator 6, der aus einer Zenerdiode 13, einem Widerstand 14 und einem CMOS-Inverter 15 besteht.

Der Inverter 15 wird an einer Hilfsbestriebsspannung U'_{B} von 10V betrieben. Die typische Schaltschwelle liegt somit bei 5V. Ist die Betriebsspannung U_{B} kleiner als die Summe von Spannung der Zenerdiode 13 und Ansprechschwelle des Inverters 15, so ist dessen Ausgang auf logisch Eins. Wird die Betriebsspannung U_{B} grösser als diese Summe, so nimmt der Ausgang des Inverters 15 den logischen Pegel Null an.

Figur 4 zeigt die Anordnung nach Figur 2 detaillierter. Die Anordnung enthält einen Komparator 6 nach Figur 3, bei dem der Inverter 15 durch ein NOR-Gatter 15' mit seinem ersten Eingang realisiert ist.

Das ODER-Gatter 9' besteht aus Dioden 16, 17, 18 und aus dem NOR-Gatter 15' im Hinblick auf seinen zweiten Eingang an der Verbindungsleitung 19.

Der Schalter 3 und seine Schalteransteuerung 10 bestehen aus Widerständen 20 bis 23 und Transistoren 24 und 25. Die Schalter 5, 5', 5" mit ihren Schalteransteuerungen 12, 12_{'}, 12_{"} sind durch Transistoren 29 bis 31 und Widerstände 32 bis 34 realisiert.

Es ist ein oberer Wert der Betriebsspannung U_{B} im Bereich von -20V bis -26,4V und ein unterer Wert im Bereich von -10,5 V bis -13,5 V zulässig.

Die Spannung der Zenerdiode 13 ist mit 13 V derart gewählt, dass der entsprechende Eingang des NOR-Gatters 15' im Bereich des unteren Wertes unterhalb der Schaltschwelle liegt. Der Ausgang des NOR-Gatters 15' ist damit in diesem Bereich auf Minuspotential, was ein Durchschalten der Transistoren 24 und 25 über die Diode 16 bewirkt. Der zweite Eingang des NOR-Gatters 15' ist dadurch wirkungslos. Damit werden die Relais 1,1', 1" über die Dioden 4, 4', 4" an die Betriebsspannung U_{B} gelegt.

Bei dem oberen Wert der Betriebsspannung U_{B} wird der eine Eingang des NOR-Gatters 15_{'} über den Widerstand 35 soweit negativ, dass, falls der andere Eingang ebenfalls negativ ist, der Ausgang mit Sicherheit Massepotential annimmt. Die Transistoren 24 und 25 sind gesperrt. Das NOR-Gatter 15' wird jetzt nur noch von den Ausgängen der monostabilen Kippstufen 7, 7' , 7" gesteuert.

Die Dioden 26 bis 28 sind Löschdioden.

## Patentansprüche

1. Anordnung zur Anregung von Relais insbesondere in Signalfeldern in Gestellen von Digitalsignal- und Trägerfrequenzsystemen, dadurch gekennzeichnet, dass in einer ersten, an einer Betriebsspannung (U_{B}) angeschlossenen Reihenschaltung ein Relais (1), eine Parallelschaltung aus einem ersten Widerstand (2) und aus einem ersten Schalter (3) sowie ein zweiter Schalter (5) angeordnet sind, dass ein an die Betriebsspannung (U_{B}) angeschlossener Komparator (6) vorgesehen ist, der bei Anliegen eines oberen Wertes der Betriebsspannung (U_{B}) eine logische Null und bei Anliegen eines unteren Wertes eine logische Eins abgibt, dass eine monostabile Kippstufe (7) vorgesehen ist, an deren Eingang (8) ein Anregungssignal anlegbar ist, dass ein erstes ODER-Gatter (9) vorgesehen ist, dessen erster Eingang mit dem Ausgang des Komparators (6), dessen zweiter Eingang mit dem Ausgang der monostabilen Kippstufe (7) und dessen Ausgang über eine erste Schalteransteuerung (10) mit einem Steuereingang des ersten Schalters (3) verbunden sind, dass ein zweites ODER-Gatter (11) vorgesehen ist, dessen erster Eingang mit dem Ausgang und dessen zweiter Eingang mit dem Eingang (8) der monostabilen Kippstufe (7) und dessen Ausgang über eine zweite Schalteransteuerung (12) mit einem Steuereingang des zweiten Schalters (5) verbunden sind und dass der Wert des ersten Widerstandes (2) so bemessen ist, dass bei einem oberen Wert der Betriebsspannung die Haltespannung des Relais (1) nicht unterschritten wird (Fig. 1).

2. Anordnung nach Anspruch 1, dadurch gekennzeichnet, dass der erste Schalter (3) bei dem oberen Wert der Betriebsspannung (U_{B}) aufgrund einer logischen Null am Ausgang des Komparators (6) offen ist und nur bei Auftreten der logischen Eins am Ausgang der monostabilen Kippstufe (7) geschlossen ist, dass der erste Schalter (3) bei einem unteren Wert der Betriebsspannung (U_{B}) aufgrund der logischen Eins am Ausgang des Komparators (6) geschlossen ist und dass der zweite Schalter (5) bei Auftreten der logischen Eins am Eingang oder Ausgang der monostabilen Kippstufe (7) geschlossen ist (Fig. 1).

3. Anordnung nach Anspruch 1 oder 2, dadurch gekennzeichnet, dass zwischen dem ersten Schalter (3) und dem Relais (1) eine Entkopplungsdiode (4) vorgesehen ist, dass n weitere Relais-(1', 1") vorgesehen sind, dass n weitere erste Reihenschaltungen (1', 2', 4', 5'; 1", 2", 4", 5") ohne ersten Schalter aber mit Entkopplungsdiode (4', 4") vorgesehen sind, dass eine Verbindung der relaisabgewandten Anschlüsse der Entkopplungsdioden (4, 4', 4") vorgesehen ist, dass n weitere monostabile Kippstufen (7', 7") mit Eingängen (8, 8") vorgesehen sind, dass ein erstes ODER-Gatter (9') mit n weiteren Eingängen vorgesehen ist, an die jeweils ein Ausgang der weiteren n monostabilen Kippstufen (7', 7") angeschlossen sind, dass n weitere zweite ODER-Gatter (11_{'}, 11") vorgesehen sind, deren Eingänge mit einem Eingang und einem Ausgang der zugeordneten monostabilen Kippstufe (7', 7") und deren Ausgänge über jeweils eine von n weiteren zweiten Schalteransteuerungen (12', 12") mit den Steuereingängen der zugeordneten weiteren n zweiten Schalter (5', 5") verbunden sind (Fig. 2).

4. Anordnung nach Anspruch 2 oder 3, dadurch gekennzeichnet, dass die Schalter (3, 5, 5', 5") durch Transistoren (24, 29, 30, 31) realisiert sind (Fig. 4).

5. Anordnung nach Anspruch 1 oder 3, dadurch gekennzeichnet, dass der Komparator (6) aus einer zweiten an der Betriebsspannung (U_{B}) angeschlossenen Reihenschaltung aus einer Zenerdiode (13) und aus einem zweiten Widerstand (14) und aus einem an den Mittelabgriff dieser zweiten Reihenschaltung (13, 14) angeschlossenen Inverter (15) besteht, dessen Ausgang als Komparatorausgang dient (Fig. 3).

6. Anordnung nach einem der vorhergehenden Ansprüche, dadurch gekennzeichnet, dass der obere Wert der Betriebsspannung (U_{B}) etwa -24V und der untere Wert etwa -12V beträgt (Fig. 4).

7. Anordnung nach einem der Ansprüche 1 bis 5, dadurch gekennzeichnet, dass der obere Wert der Betriebsspannung (U_{B}) etwa -60V und der untere Wert etwa -24 V beträgt.

## Claims

1. An arrangement for energising relays, in particular in signal arrays in racks of digital signal and carrier frequency systems, characterised in that a relay (1), a parallel arrangement composed of a first resistor (2) and a first switch (3), and a second switch (5) are arranged in a first series circuit which is connected to an operating voltage (U_{B}), that a comparator (6) is provided which is connected to the operating voltage (U_{B}) and which emits a logic 0 when an upper value of the operating voltage (U_{B}) is connected and which emits a logic 1 when a lower value is connected, that a monostable trigger circuit (7) is provided at whose input (8) an energising signal can be connected, that a first OR-gate (9) is provided, whose first input is connected to the output of the comparator (6), whose second input is connected to the output of the monostable trigger circuit (7), and whose output is connected via a first switch drive unit (10) to a control input of the first switch (3), that a second OR-gate (11) is provided, whose first input is connected to the output of the monostable trigger circuit (7) and whose second input is connected to the input (8) thereof and whose output is connected via a second switch drive unit (12) to a control input of the second switch (5), and that the value of the first resistor (2) is such that at an upper value of the operating voltage the holding voltage of the relay (1) is not undershot (Fig. 1).

2. An arrangement as claimed in Claim 1, characterised in that at the upper value of the operating voltage (U_{B}) the first switch (3) is open when a logic 0 occurs at the output of the comparator (6) and is closed only when the logic 1 occurs at the output of the monostable trigger circuit (7), that at a lower value of the operating voltage (U_{B}) the first switch (3) is closed when the logic 1 occurs at the output of the comparator (6), and that the second switch (5) is closed when the logic 1 occurs at the input or the output of the monostable trigger circuit (7) (Fig. 1).

3. An arrangement as claimed in Claims 1 or 2, characterised in that a decoupling diode (4) is arranged between the first switch (3) and relay (1), that n further relays (1', 1_{"}) are provided, that n further first series circuits (1', 2_{'}, 4_{'}, 5'; 1_{"}, 2_{"}, 4", 5") without a first switch but with a decoupling diode (4_{'},4") are provided, that a link is provided between those terminals of the decoupling diodes (4, 4', 4") remote from the relays, that n further monostable trigger circuits (7', 7") with inputs (8', 8") are provided, that a first OR-gate (9') is provided with n further inputs, each of which is connected to an output of the further n monostable trigger circuits (7', 7"), that n further, second OR-gates (11', 11") are provided, whose inputs are connected to an input and an output of the assigned monostable trigger circuit (7_{'}, 7") and whose outputs are each connected via one of n further second switch drive units (12', 12") to the control inputs of the assigned further n second switches (5', 5") (Fig. 2).

4. An arrangement as claimed in Claims 2 or 3, characterised in that the switches (3,5,5', 5") are formed by transistors (24, 29, 30, 31) (Fig. 4).

5. An arrangement as claimed in Claims 1 or 3, characterised in that the comparator (6) consists of a second series circuit connected to the operating voltage (U_{B}) and composed of a Zener diode (13), a second resistor (14) and an inverter (15), which is connected to the central tapping of this second series circuit (13, 14) and whose output serves as the comparator output (Fig. 3).

6. An arrangement as claimed in one of the preceding Claims, characterised in that the upper value of the operating voltage (U_{B}) is approximately -24 V and the lower value is approximately -12 V (Fig. 4).

7. An arrangement as claimed in one of Claims 1 to 5, characterised in that the upper value of the operating voltage (U_{B}) is approximately -60 V and the lower value is approximately -24 V.

## Revendications

1. Dispositif pour exciter des relais situés notamment dans des panneaux de signalisation présents dans des baies de systèmes de transmission de signaux numériques et à fréquences porteuses, caractérisé en ce que dans un premier circuit série raccordé à une tension de service (U_{B}) se trouvent disposés un relais (1), un circuit parallèle formé d'une première résistance (2) et d'un premier interrupteur (3) ainsi qu'un second interrupteur (5), qu'il est prévu un comparateur (6) qui est raccordé à la tension de service (U_{B}) et qui, lors de l'application d'une valeur supérieure de la tension de service (U_{B}), délivre un zéro logique et, lors de l'application d'une valeur inférieure, délivre un un logique, qu'il est prévu un étage à bascule monostable (7) à l'entrée (8) duquel peut être appliqué un signal d'excitation, qu'il est prévu une première porte OU (9), dont la première entrée est raccordée à la sortie du comparateur (6) et dont la seconde entrée est raccordée à la sortie de l'étage à bascule monostable (7) et dont la sortie est raccordée par l'intermédiaire d'un premier dispositif (10) de commande de l'interrupteur à une entrée de commande du premier interrupteur (3), qu'il est prévu une seconde porte OU (11), dont la première entrée est reliée à la sortie et dont la seconde entrée est reliée à l'entrée (8) de l'étage à bascule monostable (7) et dont la sortie est reliée par l'intermédiaire d'un second dispositif (12) de commande de l'interrupteur, à une entrée de commande du second interrupteur (5), et que la valeur de la première résistance (2) est dimensionnée de manière que, pour une valeur supérieure de la tension de service, la tension appliquée au relais (1) ne tombe pas en-dessous de la tension de maintien (fig. 1

2. Dispositif selon la revendication 1, caractérisé par le fait que pour la valeur supérieure de la tension de service (U_{B}), le premier interrupteur (3) est ouvert en raison de la présence d'un zéro logique à la sortie du comparateur (6) et est fermé uniquement lors de l'apparition du un logique à la sortie de l'étage à bascule monostable (7), et que dans le cas d'une valeur inférieure de la tension de service (U_{B}), le premier interrupteur (3) est fermé en raison de la présence du un logique à la sortie du comparateur (6) et que le second interrupteur (5) est fermé lors de l'apparition du un logique à l'entrée ou à la sortie de l'étage à bascule monostable (7) (fig. 1).

3. Dispositif suivant la revendication 1 ou 2, caractérisé par le fait qu'une diode de découplage (4) est prévue entre le premier interrupteur (3) et le relais (1), qu'il est prévu n relais supplémentaires (1', 1"), qu'il est prévu n premiers circuits série supplémentaires (1', 2', 4', 5'; 1", 2", 4", 5") sans le premier interrupteur, mais avec une diode de découplage (4', 4"), qu'il est prévu une liaison entre les bornes, situées à l'opposé du relais, des diodes de découplage (4, 4' , 4") qu'il est prévu n étages à bascule monostable supplémentaires (7', 7") comportant des entrées (8', 8"), qu'il est prévu une première porte OU (9') comportant n entrées supplémentaires, auxquelles sont raccordées les sorties respectives des n étages à bascule monostable supplémentaires (7', 7"), qu'il est prévu n secondes portes OU supplémentaires (11', 11"), dont les entrées sont raccordées à une entrée et à une sortie de l'étage à bascule monostable associé (7', 7") et dont les sorties sont reliées chacune par l'intermédiaire d'un dispositif faisant partie de n seconds dispositifs supplémentaires (12_{'}, 12_{"}) de commande des interrupteurs, aux entrées de commande des n seconds interrupteurs supplémentaires associés (5' , 5_{"}) (fig. 2).

4. Dispositif suivant la revendication 2 ou 3, caractérisé par le fait que les interrupteurs (3, 5, 5', 5") sont constitués par des transistors (24, 29, 30, 31) (fig. 4).

5. Dispositif suivant la revendication 1 ou 3, caractérisé par le fait que le comparateur (6) est constitué par un second circuit série raccordé à la tension de service (U_{B}) et formé d'une diode Zener (13) et d'une seconde résistance (14), et par un inverseur (15), qui est raccordé à la prise médiane de ce second circuit série (13, 14) et dont la sortie est utilisée en tant que sortie du comparateur (fig. 3).

6. Dispositif suivant l'une des revendications précédentes, caractérisé par le fait que la valeur supérieure de la tension de service (U_{B}) est égale à environ -24 V et que la valeur inférieure est égale à environ -12 V (fig. 4).

7. Dispositif suivant l'une des revendications 1 à 5, caractérisé par le fait que la valeur supérieure de la tension de service (U_{B}) est égale à environ -60 V et que la valeur inférieure est égale à environ -24 V.
